# EUROPÄISCHE PATENTSCHRIFT

(11) **EP 3 805 493 B1**
(45) Veröffentlichungstag und Bekanntmachung des Hinweises auf die Patenterteilung: **09.08.2023**
(21) Anmeldenummer: 20195952.5
(22) Anmeldetag: 14.09.2020
(51) Int. Cl.: E05B 59/00, E05B 63/20, E05B 65/10

(54) **MODULAR AUFGEBAUTES SCHLOSS MIT PANIKFUNKTION**
MODULAR LOCK WITH PANIC FUNCTION
SERRURE MODULAIRE À FONCTION ANTI-PANIQUE

(30) Priorität: 18.09.2019 DE 102019125144
(43) Veröffentlichungstag der Anmeldung: 14.04.2021
(73) Patentinhaber: WILKA SCHLIESSTECHNIK GmbH, 42549 Velbert (DE)
(72) Erfinder: HEUER, Stefan, 58802 Balve (DE); BLECKMANN, Jörg, 42549 Velbert (DE)
(74) Vertreter: Grundmann, Dirk

(56) Entgegenhaltungen:
- EP-A1- 3 045 623
- EP-A1- 3 299 552
- EP-A2- 0 816 608
- DE-A1- 19 905 597
- DE-A1-102012 111 526
- US-A1- 2013 291 606

## Beschreibung

### Gebiet der Technik

Die Erfindung betrifft ein Schloss mit einem durch Drehen eines Schließzylinders zwischen einer rückgeschlossenen Stellung und einer aus einem Gehäuse herausgefahrenen, vorgeschlossenen Stellung verlagerbaren Riegel und mit einem im Gehäuse angeordneten, eine mit einer Umfangsverzahnung eines Übertragungszahnrades kämmende Verzahnung aufweisenden Hauptschieber, der in der vorgeschlossenen Stellung des Riegels eine erste Stellung einnimmt, aus der er durch Angriff eines Schließgliedes des Schließzylinders bei dessen Drehung an einem Mitnehmer des Hauptschiebers unter Mitnahme des Riegels in seine rückgeschlossene Stellung in eine zweite Stellung verlagerbar ist, aus der er durch Angriff des Schließgliedes bei dessen Drehung in Gegenrichtung zurück in die erste Stellung verlagerbar ist.

### Stand der Technik

Ein gattungsgemäßes Schloss wird in der DE 19905597C2 offenbart. Ein Schließglied eines Schließzylinders greift beim Drehen des Schließzylinders in eine Öffnungsrichtung und beim Drehen des Schließzylinders in eine Vorschließrichtung jeweils an einem Mitnehmer eines Hauptschiebers an, um letzteren zwischen zwei Stellungen zu verlagern. Mit der Verlagerung des Hauptschiebers geht eine Querverlagerung eines Riegels einher.

Ein Panikschloss, bei dem bei einer Drückerbetätigung gleichzeitig sowohl die Falle als auch der Riegel zurückgezogen werden, wird in der DE 10 2004 013 646 A1 beschrieben. Ein durch Betätigen einer Steuerfalle selbsttätig verriegelndes Schloss ist aus der DE 10 2012 111 526 A1 vorbekannt.

### Zusammenfassung der Erfindung

Der Erfindung liegt die Aufgabe zugrunde, das gattungsgemäße Schloss gebrauchsvorteilhaft weiterzubilden.

Gelöst wird die Aufgabe durch die in den Ansprüchen angegebene Erfindung, wobei die Unteransprüche vorteilhafte Weiterbildungen des im unabhängigen Anspruch 1 angegebenen Schlosses darstellen.

Die Erfindung schlägt als Weiterbildung eines gattungsgemäßen Schlosses einen eine mit der Umfangsverzahnung kämmende Verzahnung aufweisenden Antriebsschieber vor, der eine Nase aufweist, die vom Schließglied bei der Drehung in Gegenrichtung beaufschlagt wird.

Dieser Antriebsschieber dient der Verlagerung des Hauptschiebers von beispielsweise der Zuhaltungsfunktionsstellung in beispielsweise die Öffnungsstellung. Erfindungsgemäß besitzt der Antriebsschieber eine Verzahnung, die insbesondere eine geradlinige Verzahnung ist. Diese Verzahnung kann mit einer Umfangsverzahnung eines Übertragungszahnrades kämmen. Das Übertragungszahnrad kann mehrere Funktionen aufweisen. Eine Funktion ist die Verlagerung des Hauptschiebers von der Zuhaltungsfunktionsstellung in die Öffnungsstellung. Hierzu kämmt eine geradlinige Verzahnung des Hauptschiebers mit der Umfangsverzahnung des Übertragungszahnrades. Eine zweite Funktion ist die Verlagerung des Riegels in die vorgeschlossene Stellung. Hierzu kann ein mit der Verzahnung des Antriebsschiebers zusammenwirkendes Übertragungszahnrad einen Kurbelarm oder eine weitere Umfangsverzahnung aufweisen. Der Kurbelarm kann am Riegel eingreifen. Die weitere Umfangsverzahnung kann in eine Verzahnung des Riegels eingreifen. Kurbelarm und Verzahnung des Riegels können derart angeordnet sein, dass ein Riegelrückzug erst nach einem Freigang erfolgt, dies ist insbesondere dann vorgesehen, wenn das Übertragungszahnrad auch den Hauptschieber verlagern soll.

Der Erfindung liegt ferner die Unteraufgabe zugrunde, ein System anzugeben, mit dem sowohl selbstverriegelnde Schlösser als auch Antipanikschlösser kostengünstig gefertigt werden können und/oder ein Antipanikschloss oder ein selbstverriegelndes Schloss anzugeben, welches funktionstechnisch verbessert ist.

Solche vorteilhafte Weiterbildungen werden in den abhängigen Ansprüchen 10-13 dargestellt.

### Kurze Beschreibung der Zeichnungen

Ein Ausführungsbeispiel der Erfindung wird nachfolgend anhand beigefügter Zeichnungen erläutert. Die Figuren zeigen ein erfindungsgemäßes Schloss, welches je nach Bestückung mit lösbar im Schlossgehäuse 1 befestigten Modulen entweder als selbstverriegelndes Antipanikschloss oder als nicht selbstverriegelndes Antipanikschloss ausgerüstet werden kann. Es zeigen:
- Fig. 1a: Figur 1a das Schloss in einem Aufbau als selbstverriegelndes Schloss mit abgenommenem Schlossboden 3, wobei der Riegel eine rückgeschlossene Stellung, die Falle 6 eine unvollständig vorgeschlossene Stellung, eine Steuerfalle 13 eine nicht betätigte Stellung, ein erster Hauptschieber 8 eine Öffnungsstellung, ein Rastkörper 12 eine Blockierstellung und ein Freigabeelement 17 eine Raststellung einnimmt;
- Fig. 1b: das in der Figur 1a dargestellte Schloss jedoch von der Rückseite her mit abgenommener Schlossdecke 4;
- Fig. 2a: eine Darstellung gemäß Figur 1a jedoch nach dem Schließen einer mit dem Schloss ausgerüsteten Tür in eine Stellung, in der die Falle 5 und die Steuerfalle 13 an einem Schließblech 55 aufgelaufen sind, so dass die Steuerfalle 13 ihre betätigte Stellung und die Falle 5 eine zurückverlagerte Stellung einnimmt, der Rastkörper 12 nimmt eine Freigabestellung ein;
- Fig. 2b: eine Darstellung gemäß Figur 2a jedoch von der Rückseite her;
- Fig. 3a: eine Zwischenstellung in einer Darstellung gemäß Figur 1a jedoch nach dem vollständigen Schließen der mit dem Schloss ausgestatteten Tür, wobei die Falle 6 in eine Falleneintrittsöffnung 56 eingetreten ist, aber noch nicht ihre vollständig vorgeschlossene Stellung erreicht hat, so dass der Freigabehebel 17 noch seine Raststellung einnimmt;
- Fig. 3b: eine Darstellung gemäß Figur 3a jedoch von der Rückseite her;
- Fig. 4a: eine Darstellung gemäß Figur 1a jedoch mit vollständig vorgeschlossener Falle 6, wobei ein Fallenschwanz 6' unterhalb eines Rastvorsprungs 12" des Rastkörpers 12 liegt, wobei ferner eine Betätigungsschulter 41 des Fallenschwanzes 6' das Freigabeelement 17 in eine Lösestellung gebracht hat und nachfolgend der Hauptschieber 8 von einem Kraftspeicher 10 in eine Zuhaltungsfunktionsstellung verlagert worden ist und der Riegel 5 vorgeschlossen ist;
- Fig. 4b: eine Darstellung gemäß Figur 4a jedoch von der Rückseite her;
- Fig. 5a: eine weitere Zwischenstellung, nachdem durch Betätigen eines Drückers 7 mit einem Nussarm 7' die Falle 6 teilweise zurückgeschlossen worden ist, mit einem Nussarm 7" der Hauptschieber 8 angehoben, so dass der Riegel 5 teilweise zurückgeschlossen worden ist und der Hauptschieber 8 durch eine Rastnase 18 des Freigabeelementes in seiner Stellung verrastet ist;
- Fig. 5b: eine Darstellung gemäß Figur 5a jedoch von der Rückseite her;
- Fig. 6a: perspektivisch eine Baueinheit betreffend den Kraftspeicher 10;
- Fig. 6b: eine erste Explosionsdarstellung einer Baueinheit betreffend das Freigabeelement 17 und den Rastkörper 12;
- Fig. 6c: eine zweite Explosionsdarstellung der in Figur 6b dargestellten Baueinheit;
- Fig. 6d: eine Baueinheit betreffend die Steuerfalle 13;
- Fig. 6e: einen Hauptschieber 8 zur Verwendung in einem selbstverriegelnden Schloss;
- Fig. 6f: eine Baueinheit betreffend ein Halteglied 14 mit einem Haltegliedträger 15;
- Fig. 6g: einen Antriebsschieber 22;
- Fig. 6h: einen anders gestalteten Hauptschieber 9 zur Verwendung in einem nicht selbstverriegelnden Schloss;
- Fig. 7a: eine Darstellung gemäß Figur 1a, bei der das Schloss als nicht selbstverriegelndes Antipanikschloss aufgebaut ist, wobei die Falle 6 mittels einer Nuss 7 teilweise zurückgezogen ist;
- Fig. 7b: eine Darstellung gemäß Figur 7a jedoch von der Rückseite her;
- Fig. 8a: das von der Schlossdecke 4 verschlossene Schloss mit Blick auf die Schlossdecke 4 zur Verdeutlichung der Lage von Befestigungsöffnungen zur Steckbefestigung der Baueinheiten; und
- Fig. 8b: das von Schlossboden 3 verschlossene Schloss mit Blick auf den Schlossboden 3 zur Verdeutlichung der Lage von Befestigungsöffnungen zur Steckbefestigung der Baueinheiten.

### Beschreibung der Ausführungsformen

Das in den Zeichnungen dargestellte Schloss ist beispielsweise von Teilen eines Bausatzes derart modulartig aufgebaut, dass es durch den Austausch von einer oder mehreren Baueinheiten entweder als selbstverriegelndes Schloss oder als nicht selbstverriegelndes Schloss aufgebaut werden kann. In beiden Aufbauten besitzt das Schloss bevorzugt eine Antipanikfunktion, bei der durch Betätigen einer Nuss 7 nicht nur eine Falle 6, sondern auch ein Riegel 5 zurückgezogen werden kann, so dass eine mit einem derartigen Schloss ausgestattete Tür durch ledigliche Drückerbetätigung geöffnet werden kann. Sofern das Schloss in einem Aufbau gemäß der Figuren 1a bis 5b als selbstverriegelndes Schloss aufgebaut ist, besitzt es zusätzlich die Funktion, dass es beim Schließen einer mit dem Schloss ausgestatteten Tür selbsttätig in eine Verschlussstellung tritt, also der Riegel 5 von einer rückgeschlossenen Stellung in eine vorgeschlossene Stellung vorfährt. Die hierzu erforderliche Kraft wird in einem Kraftspeicher 10 gespeichert.

Das in den Figuren 1a bis 5b dargestellte Schloss besitzt ein Gehäuse 1, das von einem Stulp 2, einem Schlossboden 3 und einer Schlossdecke 4 ausgebildet wird. Zwischen Schlossboden 3 und Schlossdecke 4 ist ein Riegel 5 mit einem Riegelkopf 5' und einem Riegelschwanz 5" sowie eine Falle 6 mit einem Fallenkopf 6' und einem Fallenschwanz 6" gelagert. Mit einer ebenfalls zwischen Schlossboden 3 und Schlossdecke 4 gelagerten Nuss 7, die mit einem Nussarm einen Armträger 40 verlagern kann, kann die Falle 6 zurückgezogen werden. Hierzu greift ein am Armträger 40 befestigter erster Nussarm 7' am Fallenschwanz 6" an. Ein Übertragungsschieber 33 ist mit einer Nussfeder 32 gekoppelt, die an einem Übertragungsvorsprung 34 der Nuss 7 angreift, um die Nuss nach einer Verdrehung wieder zurückzustellen.

Ein zweiter Nussarm 7" greift an einem Mitnehmer 26 eines Hauptschiebers 8 an, um den Hauptschieber 8 von einer Zuhaltungsfunktionsstellung in eine Öffnungsstellung zu verlagern. In der Zuhaltungsfunktionsstellung greift ein Zuhaltungsvorsprung 28 des ersten Hauptschiebers 8 in eine Lageröffnung 29 des Riegelschwanzes 5" ein (Figur 4a).

Um den Hauptschieber 8 in der Öffnungsstellung zu halten ist ein Freigabeelement 17 vorgesehen. Das Freigabeelement 17 besitzt die Form eines zweiarmigen Hebels. Am Ende eines ersten Hebelarms befindet sich eine Rastnase 18, die eine Raststufe 19 des Hauptschiebers 8 untergreift. Neben der Raststufe 19 sind zahnartig weitere Raststufen 42 angeordnet. Der zweite Arm des Freigabeelementes 17 bildet einen Betätigungsarm 48 aus, der von einer Betätigungsschulter 41 des Fallenschwanzes 6" beaufschlagt werden kann, wenn die Falle 6 eine vollständig vorgeschlossene Stellung (Figur 4b) einnimmt. Es ist ein Federelement 49 vorgesehen, welches in einer bogenförmigen Aussparung des als Flachstück ausgebildeten Freigabeelementes 17 einliegt und welches sich an einer Stützschulter eines Lagerkörpers 11 abstützt. Der Lagerkörper 11 besitzt auf zwei voneinander wegweisenden Seiten Befestigungsvorsprünge 69, 69', die in Befestigungsöffnungen 70, 70' von Schlossboden 3 und Schlossdecke 4 eingesetzt werden können.

Eine Lagerachse 47 des Freigabeelementes 17 ist in einer Lagerbohrung 59 des Lagerkörpers 11 gelagert, der aus Kunststoff besteht und zwischen Schlossdecke 4 und Schlossboden 3 gehalten ist.

In einer insbesondere weiteren Lageröffnung 29 des Lagerkörpers 11 sitzt ein Rastkörper 12, der die Form eines Rundstiftes mit einem durchmesservergrößerten Kopf 12' besitzt. Das dem Kopf weggewandte Ende des Rastkörper 12 bildet einen Rastvorsprung 12" aus, der in einer Blockierstellung (Figur 1a) in der Bewegungsbahn eines Fallenschwanzes 6" liegt. In der Lageröffnung 29 steckt zudem ein Federelement 35, durch welches der Schaft des Rastkörpers 12 hindurchgreift. Das Federelement 35 stützt sich auf einer Stufe der Lageröffnung 29 ab und unterstützt den Kopf 12'. Letzterer stützt sich in seiner Blockierstellung an einer Steuerfläche 37 der Steuerfalle 13 ab. Neben der Steuerfläche 37 befindet sich eine Steuerschräge 36, an der der Kopf 12' entlanggleiten kann, wenn die Steuerfalle 13 von einer betätigten Stellung (Figur 2a) in eine nicht betätigte Stellung (Figur 1a) verlagert wird. Auf dem Schaft des Rastkörpers 12 sitzt zudem ein Klemmring 39, der den Rastkörper 12 in der Lageröffnung 29 fesselt. Mit einem ähnlichen Klemmring ist die Lagerachse 47 des Freigabeelementes 17 am Lagerkörper 11 gefesselt. Der Lagerkörper 11 bildet zusammen mit dem Rastkörper 12 und dem Freigabeelement 17 eine lösbare Baueinheit.

Auch der Kraftspeicher 10, der den Hauptschieber 8 beaufschlagt ist eine lösbare Baueinheit. Von einem Lagerbock 45 ragen 2 Befestigungsvorsprünge 45' ab, die in Befestigungsöffnungen 44 von Schlossboden 3 und Schlossdecke 4 stecken. Vom Lagerbock 45 ragt ein Lagerzapfen 46 ab, der eine Wendelgangdruckfeder 58 trägt. Die Wendelgangdruckfeder 58 stützt sich einseitig am Lagerbock 45 und anderseitig an einem Mitnehmer 27 des Hauptschiebers 8 ab. Hierzu durchgreift der Lagerzapfen 46 eine Bohrung des Mitnehmers 27.

Die Funktionsweise des in den Figuren 1a bis 5b dargestellten Schlosses ist die Folgende:

Ausgehend von einer in den Figuren 1a und 1b dargestellten Betriebsstellung, in der die Falle ihre unvollständig vorgeschlossene Stellung einnimmt, bei der der Fallenschwanz 6" sich am Rastvorsprung 12' abstützt, in der die Steuerfalle 13 ihre Nichtbetätigungsstellung einnimmt, der Riegel 5 zurückgeschlossen ist und der Hauptschieber 8 in einer Öffnungsstellung 8 vom Freigabeelement 17 gehalten wird, erfolgt beim Schließen einer mit dem Schloss ausgestatteten Tür eine Selbstverriegelung. Beim Schließen der Tür werden Falle 6 und Steuerfalle 13 dadurch ins Schlossgehäuse verlagert, in dem der Fallenkopf 6' und der Kopf 13' der Steuerfalle 13 auf einem Schließblech 55 auflaufen. Bei der Rückverlagerung der Steuerfalle 13 bewegt sich die Steuerfläche 37 von der Stirnfläche des Kopfes 12' weg, so dass das Federelement 35 den Rastkörper 12 nach oben verlagern kann. Hierdurch tritt der Rastvorsprung 12" aus der Bewegungsbahn des Fallenschwanzes 6". Fällt jetzt die Falle 6, wie in der Figur 3a dargestellt, in die ihr zugeordnete Falleneintrittsöffnung 56, so kann der Fallenkopf 6" den Rastvorsprung 12" passieren.

Während in der in der Figur 1b dargestellten Stellung die Betätigungsschulter 11 des Fallenschwanzes 6" vor dem Betätigungsarm 48 liegt, kann die Betätigungsschulter 41 jetzt den Betätigungsarm 48 beaufschlagen, so dass das Freigabeelement 17 in seine Lösestellung verlagert wird, in der sich die Rastnase 18 von der Raststufe 19 löst (Figur 4b), so dass der erste Hauptschieber 8 freigegeben ist, um von der gespeicherten Kraft des Kraftspeichers 10 in die in den Figuren 4a und 4b dargestellte Zuhaltungsfunktionsstellung zu gelangen, in der der Zuhaltungsvorsprung 28 in der Lagerausnehmung 29 des Riegelschwanzes 5" einliegt.

Die Linearbewegung des ersten Hauptschiebers 8 wird dabei über ein Übertragungszahnrad 21 auf eine Kurbelanordnung übertragen, mit der der Riegel 5 in die zurückgeschlossene Stellung verlagert wird. Hierzu besitzt der das Übertragungszahnrad 21 und dessen Umfangsverzahnung 21' ausbildende Körper einen Kurbelarm 63 und eine Verzahnung 66, die in eine Gegenverzahnung 65 des Riegels 5 eingreift.

Um das Schloss von der in den Figuren 4a und 4b dargestellten verschlossenen Stellung in eine Offenstellung zu bringen gibt es verschiedene Wege:
- Durch Betätigen der Drückernuss 7 wird mittels des zweiten Nussarmes 7" der erste Hauptschieber 8 angehoben. Die Verzahnung 24 greift in die Verzahnung 21' des Übertragungszahnrades 21 ein, um den Riegel 5 nach einem Freigang, bei dem der Zuhaltungsvorsprung 28 die Lageröffnung 29 verlässt, zurückzuziehen. Der Nussarm 7' zieht die Falle 6 zurück.
- Durch einen äußeren Druck auf einen Taster 43, der an seinem Ende eine Steuerschräge 43' aufweist, die bei einer Verlagerung des Tasters 43 den Zuhaltungsvorsprung 28 aus der Lageröffnung 29 heraushebt, so dass anschließend der Riegel 5 von außen in die rückgeschlossene Stellung gebracht werden kann. Über das mit der Linearverzahnung 24 zusammenwirkende Übertragungszahnrad 21 wird der erste Hauptschieber 8 in eine Öffnungsstellung gebracht.
- Durch Drehen eines in eine Schließzylinder-Einstecköffnung 25 eingesteckten Schließzylinder. Dessen Schließglied greift an einem Mitnehmer 31 des ersten Hauptschiebers 8 an, um ihn in die Öffnungsstellung zu verlagern.

Die Figuren 7a bis 8b zeigen das erfindungsgemäße Schloss in einem Aufbau als nichtselbstverriegelndes Antipanikschloss. Ein erster Hauptschieber 8, der gegenüber einem zweiten Hauptschieber 9 anders gestaltet ist, ersetzt den zweiten Hauptschieber 9. Der Kraftspeicher 10 (vgl. Figur 6a), der Lagerkörper 11 (vgl. Figur 6b), die Steuerfalle 13 (vgl. Figur 6d) und der zweite Hauptschieber 9 (vgl. Figur 6e) sind entfernt worden.

In das so vorbereitete Schloss sind ein Haltegliedträger 15 (vgl. Figur 6f), ein Antriebsschieber 22 (vgl. Figur 6g) und der erste Hauptschieber 8 (vgl. Figur 6h) anstelle des zweiten Hauptschiebers 9 eingesetzt worden.

Der Haltegliedträger 15 ist ein Kunststoffteil, welches sich mit einer auf einem Stift 61 sitzenden Wendelgangfeder 60 an einem Vorsprung im Schlossgehäuse abstützt. Das andere Ende der Wendelgangfeder 60 greift an einem Ende des Haltegliedträgers 15 an. Der Haltegliedträger 15 besitzt einen Zapfen 67, der ein ringförmiges Halteglied 14 trägt. Ein Langloch 51, welches als Lagerauge wirkt, wird von einem Lagerzapfen 52 durchgriffen, der auch ein Langloch 62 des zweiten Hauptschiebers 9 durchgreift.

Der erste Hauptschieber 8 besitzt zwei Rastflanken 16, die eine V-förmige Rastnische ausbilden. In diese Rastnische kann das Halteglied 14 eingreifen, um den ersten Hauptschieber 8 in einer Öffnungsstellung (Figur 7b) zu halten. Der Haltegliedträger 15 besitzt zudem zwei voneinander wegweisende Haltevorsprünge 64, die in Befestigungsöffnungen 68 von Schlossboden 3 und Schlossdecke 4 eingreifen, um den Haltegliedträger 15 im Schlossgehäuse zu fesseln. Die Befestigungsöffnungen 68 sind Langlöcher, in denen sich der Befestigungsvorsprung 64 bewegen kann.

Schlossboden 3 und Schlossdecke 4 weisen zudem im Bereich der Schließzylinder-Einstecköffnung 25 einen Führungsschlitz 53 auf, der schräg zur Verlagerungsrichtung des zweiten Hauptschiebers 9, also auch schräg zum Stulp 2 verläuft. In diesem Führungsschlitz 3 steckt jeweils ein Führungszapfen 57 eines in der Figur 6g dargestellten Antriebsschiebers 22. Der Antriebsschieber 22 besitzt einen geradlinig verlaufenden Rücken 22' und eine dem Rücken 22' gegenüberliegende Linearverzahnung 23. Es ist zudem eine Nase 22" vorgesehen, die vom Schließglied eines in die Schließglied-Einstecköffnung 25 eingesteckten Schließzylinders beaufschlagt werden kann, um den Antriebsschieber 22 linear zu verlagern.

In einer nicht dargestellten alternativen Ausgestaltung kann der Schlitz 53 aber auch bogenförmig sein und kann die Verzahnung 23 auch bogenförmig sein.

Die Verzahnung 23 kämmt mit der Umfangsverzahnung 21' des Übertragungszahnrades 21. Da die Umfangsverzahnung 21' auch gleichzeitig mit der Verzahnung 24 des ersten Hauptschiebers 8 kämmt, wird eine Verlagerung des Antriebsschiebers 2 direkt unter Bewegungsumkehr auf den zweiten Hauptschieber 9 übertragen. Der erste Hauptschieber 8 lässt sich somit einerseits durch Angriff des Schließgliedes des Schließzylinders am Mitnehmer 31 in eine Öffnungsstellung verlagern oder durch Angriff des Schließgliedes an der Nase 22" von der Öffnungsstellung in die Zuhaltungsfunktionsstellung verlagern.

In der Öffnungsstellung wird der erste Hauptschieber 8 durch das Halteglied 14 gehalten. Das Halteglied 14 bildet einen Rastzapfen aus, der in eine Rastnische eingreift, die von den beiden Rastflanken 16 gebildet ist. Die Rastnische wird von zwei im Wesentlichen geradlinig verlaufenden Rastflanken 16 gebildet, die in einem Winkel von größer 90° zueinander stehen. Die Rastnische öffnet sich einer vom Stulp 2 wegweisenden Richtung.

Das Öffnen des Schlosses erfolgt in der oben beschriebenen Weise, entweder durch Drehen der Drückernuss 7, durch externe Beaufschlagung des Tasters 43 und des Riegels 5 oder durch die Betätigung eines Schließzylinders.

**Liste der Bezugszeichen**

| | | | |
|---|---|---|---|
| 1 | Gehäuse | 19 | Raststufe |
| 2 | Stulp | 20 | Federelement |
| 3 | Schlossboden | 21 | Übertragungszahnrad |
| 4 | Schlossdecke | 21' | Umfangsverzahnung |
| 5 | Riegel | 22 | Antriebsschieber |
| 5' | Riegelkopf | 22' | Rücken |
| 5" | Riegelschwanz | 22" | Nase |
| 6 | Falle | 23 | Linearverzahnung |
| 6' | Fallenkopf | 24 | Linearverzahnung |
| 6" | Fallenschwanz | 25 | Schließglied-Einstecköffnung |
| 7 | Nuss | 26 | Mitnehmer |
| 7' | erster Nussarm | 27 | Mitnehmer |
| 7" | zweiter Nussarm | 28 | Zuhaltungsvorsprung |
| 8 | erster Hauptschieber | 29 | Lageröffnung |
| 9 | zweiter Hauptschieber | 30 | Treibstange |
| 10 | Kraftspeicher | 30' | Treibstange |
| 11 | Lagerkörper | 31 | Mitnehmer |
| 12 | Rastkörper | 32 | Nussfeder |
| 12' | Kopf | 33 | Übertragungsschieber |
| 12" | Rastvorsprung | 34 | Übertragungsvorsprung |
| 13 | Steuerfalle | 35 | Federelement |
| 13' | Kopf | 36 | Steuerschräge |
| 13" | Schwanz | 37 | Steuerfläche |
| 14 | Halteglied | 38 | Federelement |
| 15 | Haltegliedträger | 39 | Klemmring |
| 16 | Rastflanke | 40 | Armträger |
| 17 | Freigabeelement | 41 | Betätigungsschulter |
| 18 | Rastnase | 42 | Zähne |
| 43 | Taster | | |
| 43' | Steuerschräge | | |
| 44 | Befestigungsöffnung | | |
| 45 | Lagerbock | | |
| 45' | Befestigungsvorsprung | | |
| 46 | Lagerzapfen | | |
| 47 | Lagerachse | | |
| 48 | Betätigungsarm | | |
| 49 | Federelement | | |
| 50 | Böckchen | | |
| 51 | Lagerauge | | |
| 52 | Lagerzapfen | | |
| 53 | Führungsschlitz | | |
| 54 | Stützzapfen | | |
| 55 | Schließblech | | |
| 56 | Falleneintrittsöffnung | | |
| 57 | Führungszapfen | | |
| 58 | Druckfeder | | |
| 59 | Lagerbohrung | | |
| 60 | Federelement | | |
| 61 | Stift | | |
| 62 | Langloch | | |
| 63 | Kurbelarm | | |
| 64 | Haltevorsprung | | |
| 65 | Verzahnung | | |
| 66 | Verzahnung | | |
| 67 | Zapfen | | |
| 68 | Befestigungsöffnung | | |

## Patentansprüche

1. Schloss mit einem durch Drehen eines Schließzylinders zwischen einer rückgeschlossenen Stellung und einer aus einem Gehäuse (1) herausgefahrenen, vorgeschlossenen Stellung verlagerbaren Riegel (5) und mit einem im Gehäuse (1) angeordneten, eine mit einer Umfangsverzahnung (21') eines Übertragungszahnrades (21) kämmende Verzahnung (24) aufweisenden Hauptschieber (8, 9),
der in der vorgeschlossenen Stellung des Riegels (5) eine erste Stellung einnimmt,
aus der er durch Angriff eines Schließgliedes des Schließzylinders bei dessen Drehung an einem Mitnehmer (31) des Hauptschiebers (8, 9) unter Mitnahme des Riegels (5) in seine rückgeschlossene Stellung in eine zweite Stellung verlagerbar ist,
aus der er durch Angriff des Schließgliedes bei dessen Drehung in Gegenrichtung zurück in die erste Stellung verlagerbar ist, **gekennzeichnet durch** einen eine mit der Umfangsverzahnung (21') kämmende Verzahnung (23) aufweisenden Antriebsschieber (22),
der eine Nase (22") aufweist, die vom Schließglied bei der Drehung in Gegenrichtung beaufschlagt wird.

2. Schloss nach Anspruch 1, **dadurch gekennzeichnet, dass** die Verzahnung (23) eine Linearverzahnung ist.

3. Schloss nach einem der vorhergehenden Ansprüche, **dadurch gekennzeichnet, dass** der Antriebsschieber (22) lösbar in einem schräg zur Verlagerungsrichtung des Hauptschiebers (8 ,9) verlaufenden Führungsschlitz (53) des Schlossbodens (3) und/oder der Schlossdecke (4) geführt ist.

4. Schloss nach einem der vorhergehenden Ansprüche, **dadurch gekennzeichnet, dass** der Antriebsschieber (22) einen geradlinig verlaufenden Rücken (22') aufweist, der sich an einem gehäusefesten Stützzapfen (54) abstützt.

5. Schloss nach einem der vorhergehenden Ansprüche, **dadurch gekennzeichnet, dass** das Übertragungszahnrad (21) einen Kurbelzapfen (63) und/oder eine weitere Verzahnung (26) aufweist, um den Riegel (5) in einer Richtung quer zur Verlagerungsrichtung des Hauptschiebers (8, 9) zu verlagern.

6. Schloss nach einem der vorhergehenden Ansprüche, **dadurch gekennzeichnet, dass** die erste Stellung des Hauptschiebers (8,9) eine eine Verlagerung des Riegels (5) verhindernde Zuhaltungsfunktionsstellung ist und/oder dass die zweite Stellung des Hauptschiebers (8, 9) eine Öffnungsstellung ist, in der eine das Schloss aufweisende Tür durch einen Rückzug einer Falle (6) geöffnet werden kann.

7. Schloss nach einem der vorhergehenden Ansprüche, **gekennzeichnet durch** eine im Gehäuse (1) drehbar gelagerte Nuss (7) zum Zurückziehen einer mittels eines Federelementes (20) in einer vorgeschlossenen Stellung beaufschlagten Falle (6) in eine zurückgezogene Stellung.

8. Schloss nach Anspruch 7, **dadurch gekennzeichnet, dass** der Hauptschieber (8, 9) durch eine Drehung der Nuss (7) zum Zurückziehen der Falle (6) von einem Betätigungselement (7") zum Verlassen einer Zuhaltungsfunktionsstellung und Mitnahme des Riegels (5) in die zurückgeschlossene Stellung in die zweite Stellung verlagerbar ist.

9. Schloss nach einem der vorhergehenden Ansprüche, **dadurch gekennzeichnet, dass** die Verlagerung des Antriebsschiebers (22) eine Drehung des Übertragungszahnrades (21) und eine davon abgeleitete Verlagerung des Riegels (5) und des Hauptschiebers (9) bewirkt.

10. Schloss nach Anspruch 1 mit einer in einem Gehäuse (1) drehbar gelagerten Nuss (7) zum Zurückziehen einer mittels eines Federelementes (20) in eine vorgeschlossen Stellung beaufschlagten Falle (6) in eine zurückgezogene Stellung, mit einem an dem Hauptschieber (8) angreifenden Kraftspeicher (10), welcher Hauptschieber (8) bei einer Drehung der Nuss (7) zum Zurückziehen der Falle (6) von einem Betätigungselement (7") zum Verwirklichen einer Panikfunktion verlagert wird, wobei der Riegel (5) einhergehend mit einer Verlagerung des Hauptschiebers (8) von der ersten Stellung in die eine zweite Stellung zurückgeschlossen wird, mit einem die Falle (6) in einer unvollständig vorgeschlossen Stellung haltenden Rastelement (12), einer Steuerfalle (13), die in einer betätigten Stellung das Rastelement (12) zur Verlagerung in eine Freigabestellung freigibt, in der die Falle (6) von ihrer unvollständig vorgeschlossen Stellung in eine vollständig vorgeschlossen Stellung ausfahren kann, und mit einem den Hauptschieber (8) in der zweiten Stellung haltendes Freigabeelement (17), das zur Verwirklichung einer Selbstverriegelungsfunktion des Schlosses von der Falle (6) bei ihrer Verlagerung von der unvollständig vorgeschlossen Stellung in die vollständig vorgeschlossen Stellung von einer Raststellung in eine Lösestellung gebracht wird, wobei der Kraftspeicher (10), das Rastelement (12), die Steuerfalle (13) und das insbesondere mit einer Rastnase (18) eine Raststufe des Hauptschiebers (8) untergreifende Freigabeelement (17) derart lösbar am Schlossgehäuse angeordnet sind, dass ihr Entfernen zwar zur Aufhebung der Selbstverriegelungsfunktion des Schlosses führt, die Panikfunktion aber erhalten bleibt.

11. Schloss nach Anspruch 1, insbesondere ausgeführt als Antipanikschloss, mit einer im Gehäuse (1) drehbar gelagerten Nuss (7) zum Zurückziehen der mittels eines Federelementes (20) in einer vorgeschlossen Stellung beaufschlagten Falle (6) in eine zurückgezogene Stellung, mit dem Hauptschieber (9), der in der vorgeschlossen Stellung des Riegels (5) die erste Stellung einnimmt und der bei einer Drehung der Nuss (7) zum Zurückziehen der Falle (6) von einem Betätigungselement (7") unter Verlassen der Zuhaltungsfunktionsstellung und Mitnahme des Riegels (5) in seine zurückgeschlossene Stellung in die zweite Stellung verlagerbar ist, wobei ein im Gehäuse (1) befestigtes Halteglied (14), das mit einem Gegenhalteglied (16) des Hauptschiebers (9) zusammenwirkt, um den Hauptschieber (9) in der zweiten Stellung zu halten, wobei das Halteglied (14) und das Gegenhalteglied (16) durch Überwinden einer Rastkraft zum Verlagern des Hauptschiebers (9) in die erste Stellung voneinander trennbar sind.

12. Schloss nach Anspruch 1, insbesondere ausgeführt als selbstverriegelndes Schloss, bei dem der Hauptschieber (8) von einem Freigabeelement (17) in seiner Raststellung in der von einem Kraftspeicher (10) beaufschlagten zweiten Stellung gehalten ist, mit einer im Gehäuse (1) drehbar gelagerten Nuss (7) zum Zurückziehen einer mittels eines Federelementes (20) in einer vorgeschossenen Stellung beaufschlagten Falle (6) in eine zurückgezogene Stellung, mit einer Steuerfalle (13), die bei ihrer Betätigung eine Verlagerung eines Rastelementes (12) freigibt, so dass bei einer anschließenden Verlagerung der Falle (6) von ihrer zurückgezogenen Stellung in ihre vorgeschlossene Stellung das Freigabeelement (17) in eine Lösestellung verlagert wird, so dass der Hauptschieber (8) unter Mitnahme des Riegels (5) von einer zurückgeschlossenen Stellung in eine vorgeschlossen Stellung in die erste Stellung verlagert wird, wobei das Freigabeelement (17) ein Schwenkhebel ist, der in seiner Raststellung mit einer Rastnase (18) eine Raststufe (19) des Hauptschiebers (8) untergreift und von einer Betätigungsschulter (41) der Falle (6) in die Lösestellung gebracht wird.

13. Schloss nach Anspruch 1, insbesondere ausgeführt als selbstverriegelndes Schloss, bei dem der Hauptschieber (8) von einem Freigabeelement (17) in seiner Raststellung in der von einem Kraftspeicher (10) beaufschlagten zweiten Stellung gehalten ist, mit einer im Gehäuse (1) drehbar gelagerten Nuss (7) zum Zurückziehen einer mittels eines Federelementes (20) in einer vorgeschlossen Stellung beaufschlagten Falle (6) in eine zurückgezogene Stellung, mit einer Steuerfalle (13), die bei ihrer Betätigung eine Verlagerung eines Rastelementes (12) freigibt, so dass bei einer anschließenden Verlagerung der Falle (6) von ihrer zurückgezogenen Stellung in ihre vorgeschlossene Stellung das Freigabeelement (17) in eine Lösestellung verlagert wird, so dass der Hauptschieber (8) unter Mitnahme des Riegels (5) in eine vorgeschlossene Stellung von der zweiten Stellung in die erste Stellung verlagert wird, wobei das Rastelement (12) ein in einer Lageröffnung (29) eines am Gehäuse (1) befestigten Lagerkörpers (11) gelagerter linear und parallel zur Verlagerungsrichtung des Hauptschiebers (8) verlagerbarer Rastkörper (12) ist.

## Claims

1. Lock with a latch (5) displaceable by rotation of a lock cylinder between a retracted position and an advanced position extended from a housing (1), and with a main slide (8, 9) arranged in the housing (1) and having a toothing (24) meshing with a circumferential toothing (21') of a transmission gear (21) which, in the pre-closed position of the latch (5), occupies a first position from which it can be displaced into a second position by engagement of a lock member of the lock cylinder during its rotation on a driver (31) of the main slide (8, 9) while driving the latch (5) into its retracted position, from which it can be displaced back into the first position by engagement of the lock member when the latter rotates in the opposite direction, **characterized by** a drive slide (22) having a toothing (23) meshing with the circumferential toothing (21'), which has a nose (22") which is acted upon by the closing member during rotation in the opposite direction.

2. A lock according to claim 1, **characterized in that** the toothing (23) is a linear toothing.

3. Lock according to one of the preceding claims, **characterized in that** the drive slide (22) is detachably guided in a guide slot (53) of the lock base (3) and/ or the lock cover (4) extending obliquely to the displacement direction of the main slide (8,9).

4. A lock according to any one of the preceding claims, **characterized in that** the drive slide (22) has a rectilinearly extending back (22') which is supported on a support pin (54) fixed to the housing.

5. A lock according to any one of the preceding claims, **characterized in that** the transmission gear (21) has a crank pin (63) and/ or further teeth (26) for displacing the latch (5) in a direction transverse to the direction of displacement of the main slide (8, 9).

6. Lock according to one of the preceding claims, **characterized in that** the first position of the main slide (8, 9) is a tumbler function position preventing a displacement of the latch (5) and/ or that the second position of the main slide (8, 9) is an opening position in which a door comprising the lock can be opened by a retraction of a catch (6).

7. Lock according to one of the preceding claims, **characterized by** a nut (7) rotatably mounted in the housing (1) for retracting a catch (6) loaded by means of a spring element (20) in a pre-closed position into a retracted position.

8. Lock according to claim 7, **characterized in that** the main slide (8, 9) is displaceable into the second position by a rotation of the nut (7) for retracting the catch (6) from an actuating element (7") for leaving a tumbler function position and entraining the latch (5) into the retracted position.

9. Lock according to any of the preceding claims, **characterized in that** the displacement of the drive slide (22) causes a rotation of the transmission gear (21) and a displacement of the latch (5) and the main slide (9) derived therefrom.

10. Lock according to claim 1 with a nut (7) rotatably mounted in a housing (1) for retracting a catch (6), which is biased into a pre-closed position by means of a spring element (20), into a retracted position, with an force accumulator (10) engaging the main slide (8), which main slide (8) is displaced upon rotation of the nut (7) for retracting the catch (6) from an actuating element (7") for realizing a panic function, wherein the latch (5) is retracted accompanied by a displacement of the main slide (8) from the first position to the second position, with a latching element (12) holding the catch (6) in an incompletely pre-closed position, a control latch (13) which in an actuated position releases the latching element (12) for displacement to a release position in which the catch (6) can extend from its incompletely pre-closed position into a fully pre-closed position, and with a release element (17) holding the main slide (8) in the second position, which release element is brought from a latching position into a release position by the catch (6) during its displacement from the incompletely pre-closed position into the fully pre-closed position in order to implement a self-locking function of the lock, wherein the force accumulator (10), the latching element (12), the control latch (13) and the release element (17), which engages in particular with a latching lug (18) under a latching step of the main slide (8), are detachably arranged on the lock housing in such a manner that their removal leads to the cancellation of the self-locking function of the lock, but the panic function is retained.

11. Lock according to claim 1, in particular anti-panic lock, with a nut (7) rotatably mounted in the housing (1) for retracting the catch (6), which is loaded by means of a spring element (20) in a pre-closed position, into a retracted position, with a main slide (9), which, in the pre-closed position of the latch (5), assumes a first position and which, on rotation of the nut (7) for retracting the catch (6), can be displaced by an actuating element (7") into a second position, leaving the tumbler function position and entraining the latch (5) into its retracted position, wherein a retaining member (14) fixed in the housing (1) cooperate with a counter-retaining member (16) of the main slide (9) in order to retain the main slide (9) in the second position, the retaining member (14) and the counter-retaining member (16) being separable from one another by overcoming a latching force for displacing the main slide (9) into the first position.

12. Lock according to claim 1, in particular designed as a self-locking lock, in which the main slide (8) is held by a release element (17) in its latching position in the second position acted upon by a force accumulator (10), with a nut (7) rotatably mounted in the housing (1) for retracting a latch (6), which is acted upon in an advanced position by means of a spring element (20), into a retracted position, with a control latch (13) which, when actuated, releases a displacement of a latching element (12) so that upon a subsequent displacement of the latch (6) from its retracted position into its advanced position, the release element (17) is displaced into a release position, so that the main slide (8) is displaced from a retracted position into an advanced position into the first position, while entraining the latch (5), wherein the release element (17) is a pivot lever which, in its latching position, engages with a latching nose (18) under a latching step (19) of the main slide (8) and is brought into the release position by an actuating shoulder (41) of the latch (6).

13. Lock according to claim 1, in particular a self-locking lock in which the main slide (8) is held by a release element (17) in its latched position in the second position acted upon by a force accumulator (10), with a nut (7) rotatably mounted in the housing (1) for retracting a catch (6), which is acted upon in a pre-closed position by means of a spring element (20), into a retracted position, with a control latch (13) which, when actuated, releases a displacement of a latching element (12) so that upon a subsequent displacement of the catch (6) from its retracted position into its pre-closed position, the release element (17) is displaced into a release position, so that the main slide (8) is displaced from the second position into the first position while entraining the latch (5) into an advanced position, wherein the detent element (12) is a detent body (12) mounted in a bearing opening (29) of a bearing body (11) fastened to the housing (1), which detent body (12) is linearly displaceable parallel to the direction of displacement of the main slide (8).

## Revendications

1. Serrure, pourvue d'un verrou (5) déplaçable par rotation d'un barillet entre une position de fermeture retirée et une position de fermeture avancée, sortie d'un boîtier (1) et pourvue d'un coulisseau principal (8, 9), placé dans le boîtier (1), comportant une denture (24) qui s'engrène dans une denture circonférentielle (21') d'une roue dentée de transmission (21),
qui dans la position de fermeture avancée du verrou (5) adopte une première position,
à partir de laquelle, en s'engageant sur un élément de fermeture du barillet, lors de sa rotation sur un entraîneur (31) du coulisseau principal (8, 9), il est déplaçable en entraînant le verrou (5), dans une deuxième position, dans sa position de fermeture retirée,
à partir de laquelle, en s'engageant sur l'élément de fermeture, lors de sa rotation dans la direction inverse, il est déplaçable en retour dans la première position, **caractérisée par** coulisseau d'entraînement (22) comportant une denture (23) qui s'engrène dans la denture circonférentielle (21'),
qui comporte un bec (22") qui est sollicité par l'élément de fermeture, lors de la rotation dans la direction opposée.

2. Serrure selon la revendication 1, **caractérisée en ce que** la denture (23) est une denture linéaire.

3. Serrure selon l'une quelconque des revendications précédentes, **caractérisée en ce que** le coulisseau d'entraînement (22) est guidé de manière amovible dans une fente de guidage (53) du foncet de serrure (3) et/ou du couvercle de serrure (4) qui s'écoule en oblique par rapport à la direction de déplacement du coulisseau principal (8, 9).

4. Serrure selon l'une quelconque des revendications précédentes, **caractérisée en ce que** le coulisseau d'entraînement (22) comporte un dos (22') s'écoulant en ligne droite qui s'appuie sur un tenon d'appui (54) stationnaire sur le boîtier.

5. Serrure selon l'une quelconque des revendications précédentes, **caractérisée en ce que** la roue dentée de transmission (21) comporte un maneton (63) et/ou une denture (26) supplémentaire, pour déplacer le verrou (5) dans une direction à la transversale de la direction de déplacement du coulisseau principal (8, 9) .

6. Serrure selon l'une quelconque des revendications précédentes, **caractérisée en ce que** la première position du coulisseau principal (8, 9) est une position de fonction de retenue, qui empêche un déplacement du verrou (5) et/ou **en ce que** la deuxième position du coulisseau principal (8, 9) est une position d'ouverture, dans laquelle une porte munie de la serrure peut s'ouvrir par un retrait d'un bec de cane (6).

7. Serrure selon l'une quelconque des revendications précédentes, **caractérisée par** un fouillot (7) logé en rotation dans le boîtier (1), destiné à tirer en arrière dans une position retirée un bec de cane (6) sollicité par un élément à ressort (20) dans une position de fermeture avancée.

8. Serrure selon la revendication 7, **caractérisée en ce que** par une rotation du fouillot (7) pour tirer en arrière le bec de cane (6), le coulisseau principal (8, 9) est déplaçable dans la deuxième position par un élément de manoeuvre (7"), pour quitter la position de fonction de retenue et entraîner le verrou (5) dans la position de fermeture retirée.

9. Serrure selon l'une quelconque des revendications précédentes, **caractérisée en ce que** le déplacement du coulisseau d'entraînement (22) provoque une rotation de la roue dentée de transmission (21) et un déplacement qui en est dérivé du verrou (5) et du coulisseau principal (9).

10. Serrure selon la revendication 1, pourvue d'un fouillot (7) logé en rotation dans un boîtier (1), pour tirer en arrière dans une position retirée un bec de cane (6) sollicité par un élément à ressort (20) dans une position de fermeture avancée, pourvue d'un accumulateur de force (10) qui s'engage sur le coulisseau principal (8), lequel coulisseau principal (8), lors d'une rotation du fouillot (7) pour tirer en arrière le bec de cane (6) est déplacé par un élément de manoeuvre (7") pour réaliser une fonction antipanique, en accompagnement d'un déplacement du coulisseau principal (8), le verrou (5) étant ramené de la première position dans la deuxième position en fermeture retirée, pourvue d'un élément d'enclenchement (12) maintenant le bec de cane (6) dans une position de fermeture avancée incomplète, d'un bec de cane de commande (13), qui dans une position actionnée libère l'élément d'enclenchement (12) pour le déplacer dans une position de libération, dans laquelle le bec de cane (6) peut sortir de sa position de fermeture avancée incomplète dans une position de fermeture avancée complète, et pourvue d'un élément de libération (17) qui maintient le coulisseau principal (8) dans la deuxième position, qui pour réaliser une fonction d'auto-verrouillage de la serrure est amené par le bec de cane (6) lors de son déplacement de la position de fermeture avancée incomplète dans la position de fermeture avancée complète d'une position d'enclenchement dans une position de désolidarisation, l'accumulateur de force (10), l'élément d'enclenchement (12), le bec de cane de commande (13) et l'élément de libération (17) qui s'engage notamment par le dessous par un bec d'enclenchement (18) dans un niveau d'enclenchement du coulisseau principal (8) étant placés de manière amovible dans le boîtier de serrure, de telle sorte que lorsqu'ils sont enlevés, la fonction d'auto-verrouillage de la serrure s'annule, mais la fonction antipanique reste préservée.

11. Serrure selon la revendication 1, réalisée notamment sous la forme d'une serrure antipanique, pourvue d'un fouillot (7) logé en rotation dans un boîtier (1), pour tirer en arrière dans une position retirée un bec de cane (6) sollicité par un élément à ressort (20) dans une position de fermeture avancée, pourvue du coulisseau principal (9), qui dans la position de fermeture avancée du verrou (5) adopte la première position et qui lors d'une rotation du fouillot (7) pour tirer en arrière le bec de cane (6) est déplaçable dans la deuxième position par un élément de manoeuvre (7"), en quittant la position de fonction de retenue et en entraînant le verrou (5) dans sa position de fermeture retirée, un élément de maintien (14) fixé dans le boîtier (1) coopérant avec un élément de maintien antagoniste (16) du coulisseau principal (9) pour maintenir le coulisseau principal (9) dans la deuxième position, l'élément de maintien (14) et l'élément de maintien antagoniste (16) étant séparables l'un de l'autre, en surmontant une force d'enclenchement, pour déplacer le coulisseau principal (9) dans la première position.

12. Serrure selon la revendication 1, réalisée notamment sous la forme d'une serrure à auto-verrouillage, sur laquelle le coulisseau principal (8) est maintenu par un élément de libération (17) dans sa position d'enclenchement, dans la deuxième position sollicitée par un accumulateur de force (10), pourvue d'un fouillot (7) logé en rotation dans un boîtier (1), pour tirer en arrière dans une position retirée un bec de cane (6) sollicité par un élément à ressort (20) dans une position de fermeture avancée, pourvue d'un bec de cane de commande (13), qui lors de son actionnement libère un déplacement d'un élément d'enclenchement (12), de sorte que lors d'un déplacement consécutif du bec de cane (6) de sa position retirée dans sa position de fermeture avancée, l'élément de libération (17) soit déplacé dans une position de désolidarisation, de sorte qu'en entraînant le verrou (5), le coulisseau principal (8) soit déplacé dans la première position, d'une position de fermeture retirée dans une position de fermeture avancée, l'élément de libération (17) étant un levier pivotant, qui dans sa position d'enclenchement, s'engage par le dessous par un bec d'enclenchement (18) dans un niveau d'enclenchement (19) du coulisseau principal (8) et qui par un épaulement de manoeuvre (41) du bec de cane (6) est amené dans la position de désolidarisation.

13. Serrure selon la revendication 1, réalisée notamment sous la forme d'une serrure à auto-verrouillage, sur laquelle le coulisseau principal (8) est maintenu par un élément de libération (17) dans sa position d'enclenchement, dans la deuxième position sollicitée par un accumulateur de force (10), pourvue d'un fouillot (7) logé en rotation dans un boîtier (1), pour tirer en arrière dans une position retirée un bec de cane (6) sollicité par un élément à ressort (20) dans une position de fermeture avancée, pourvue d'un bec de cane de commande (13), qui lors de son actionnement libère un déplacement d'un élément d'enclenchement (12), de sorte que lors d'un déplacement consécutif du bec de cane (6) de sa position retirée dans sa position de fermeture avancée, l'élément de libération (17) soit déplacé dans une position de désolidarisation, de sorte qu'en entraînant le verrou (5), le coulisseau principal (8) soit déplacé dans une position de fermeture avancée, de la deuxième position dans la première position, l'élément d'enclenchement (12) étant un corps d'enclenchement (12) logé dans un orifice de palier (29) d'un corps de palier (11) fixé sur le boîtier (1), déplaçable de manière linéaire et à la parallèle du coulisseau principal (8).
